# EUROPÄISCHE PATENTSCHRIFT

(11) **EP 0 745 031 B1**
(45) Veröffentlichungstag und Bekanntmachung des Hinweises auf die Patenterteilung: **06.08.1997**
(21) Anmeldenummer: 95910447.2
(22) Anmeldetag: 07.03.1995
(51) Int. Cl.: B41F 7/12

(54) **DRUCKWERK FÜR EINE MEHRFARBENROLLENROTATIONSDRUCKMASCHINE**
PRINTING GROUP FOR A COLOUR-PRINTING WEB-FED ROTARY PRESS
GROUPE IMPRIMANT POUR ROTATIVE A BOBINES POUR IMPRESSION EN COULEURS

(30) Priorität: 10.03.1994 DE 4408026
(43) Veröffentlichungstag der Anmeldung: 04.12.1996
(73) Patentinhaber: KOENIG & BAUER-ALBERT AKTIENGESELLSCHAFT, 97080 Würzburg (DE)
(72) Erfinder: RUCKMANN, Wolfgang Günter, D-97074 Würzburg (DE); SCHOEPS, Martin Heinz, D-97261 Güntersleben (DE)
(86) Internationale Anmeldenummer: DE9500302
(87) Internationale Veröffentlichungsnummer: WO9524313

(56) Entgegenhaltungen:
- CH-A- 502 186
- DE-A- 2 234 089
- DE-A- 3 500 319
- DE-A- 3 702 327
- DE-A- 4 421 437

## Beschreibung

Die Erfindung betrifft ein Druckwerk für eine Mehrfarbenrollenrotationsdruckmaschine für Schön- und Widerdruck entsprechend dem Oberbegriff des Patentanspruches 1

Durch die DE-PS 22 34 089 ist eine Offsetrollenrotationsdruckmaschine bekannt, bei welcher jeweils die gegen einen stationär gelagerten Druckzylinder arbeitenden Gummituch- und Plattenzylinder in einem verfahrbaren Rahmen angeordnet sind, um die übereinander angeordneten Druckwerke zwecks Papierbahneinzug voneinander zu trennen.

Die DE-A-37 02 327 zeigt ein Druckwerk für mehrfarbigen Schön- und Widerdruck für eine Rollenrotationsdruckmaschine. Jeweils zwei Druckeinheiten sind in sogenannter Bruchbauweise zu Brückeneinheiten zusammengefaßt. Jede Brückeneinheit weist zwei Farbwerke, zwei Formzylinder und zwei Gummituchzylinder auf, wobei die Gummituchzylinder gegeneinander angeordnet sind. Mehrere Brückeneinheiten sind übereinander angeordnet.

Durch ein Firmenprospekt der Firma MAN - Roland Druckmaschinen AG, Offenbach, Main (DE) (RA GEO 08.93.1) sind in Turmbauweise übereinander angeordnete Druckeinheiten in H - Form bekanntgeworden, z. B. H auf H als sogenannter Achterturm. Dabei besteht eine Druckeinheit in H - Form aus jeweils zwei spiegelbildlich zueinander angeordneten Druckeinheiten in U - Form, die auch als U - Druckeinheit bezeichnet wird und jeweils vier Zylinder in Brückenbauweise aufweist.

Nachteilig bei diesen in Turmbauweise übereinander angeordneten Druckeinheiten ist, daß z. B. zwischen den zwei zu einem Achterturm aufeinandergesetzten Druckeinheiten in H - Form die zu bedruckende Papierbahn einen relativ langen Weg zwischen den Druckstellen zurückzulegen hat, was zu Passerschwierigkeiten führen kann. Darüberhinaus weisen die genannten übereinander angeordneten Druckwerke eine große Bauhöhe auf, so daß das Bedienpersonal in mindestens zwei Ebenen verschiedener Höhe tätig werden muß. Schließlich ist noch von Nachteil, daß die den Druckeinheiten zugeordneten Farbwerke entsprechend der spiegelbildlichen Anordnung der einzelnen U-förmigen Druckeinheiten zueinander einmal eine Farbflußrichtung von oben nach unten und einmal eine Farbflußrichtung von unten nach oben aufweisen, was zu unterschiedlichen Farbverhalten führen kann.

Der Erfindung liegt die Aufgabe zugrunde, ein Druckwerk für eine Mehrfarbenrollenrotationsdruckmaschine für Schön- und Widerdruck in niedriger Bauhöhe zu schaffen.

Erfindungsgemäß wird diese Aufgabe durch die Merkmale des kennzeichnenden Teils des Patentanspruches 1 gelöst.

Durch die Erfindung werden insbesondere nachfolgende Vorteile erzielt:
Die erfindungsgemäße Druckmaschine weist eine niedrige Bauhöhe und somit weniger Gewicht auf, was u.a. auch die Kosten für das Maschinenfundament verringert. Infolge der verringerten Bauhöhe der Maschine wird eine Bedienbarkeit in nur einer Ebene erreicht. Der Farbfluß in jeder Druckeinheit weist stets die gleiche Richtung auf, so daß in allen Druckeinheiten ein gleiches Farbverhalten erzielt wird. Auf Grund der geringeren Bauhöhe wird bei Anfahr- und Abbremsvorgängen, z. B. beim Druckplattenwechsel, der Makulaturanteil verringert. Weiterhin sind infolge der geringeren Bauhöhe die Kosten für eine mögliche Kapselung der Maschine verringert. Eine solche Kapselung kann aus Gründen des Schallschutzes oder für eine Wärmerückgewinnung in Verbindung mit einer Luftreinigung von Bedeutung sein. Weiterhin werden durch die Verringerung der Bauhöhe die in einer Druckmaschine entstehenden Schwingungen reduziert. Darüberhinaus wird durch die verringerte Bauhöhe der Druckmaschine und bei Anwendung eines Naß-Offsetdruckverfahrens der sogenannte fan-out-effect in seiner Wirkung abgeschwächt. Bei konventionellen Druckverfahren werden Passerschwierigkeiten verringert. Schließlich sind Druckwerke der erfindungsgemäßen Druckmaschine auch als Zusatzdruckwerk, bzw. als Druckwerk für einen fliegenden Druckplattenwechsel (Imprinter) verwendbar.

Darüberhinaus läßt sich durch eine schnelle Austauschmöglichkeit der Form- und Gummituchzylinder je Druckeinheit eine gute Formatvariabilität der Druckmaschine erzielen. Im Ruhezustand der Druckmaschine ist ein manuelles Wechseln eines endlichen Gummituches oder eines endlosen Gummituches (sleeve) bei guter Maschinenzugängigkeit möglich. Desgleichen können die Druckplatten von Hand oder durch eine Druckplattenwechselvorrichtung auf die Formzylinder aufgebracht werden. Es ist auch möglich, endlose Gummitücher auf die Gummituchzylinder aufzubringen (sleeves). Dies ist auch für den Fall des Wechsels der Druckplatten auf dem Formzylinder möglich.

Somit kann die Anschaffung von teuren Anlagen für ein sogenanntes computer to press Verfahren vermieden werden.

Die Erfindung wird nachfolgend an einem Ausführungsbeispiel näher erläutert. Die zugehörigen Zeichnungen zeigen in
- Fig. 1: eine schematische Seitenansicht einer erfindungsgemäßen Druckmaschine in Arbeitsstellung,
- Fig. 2: eine schematische Seitenansicht nach Fig. 1, jedoch in Ruhestellung,

Ein oberer Träger 49 und ein unterer Träger 50 einer Mehrfarbenrollenrotationsdruckmaschine nimmt mehrere übereinander angeordnete Druckeinheiten auf, die insgesamt jeweils mit 2, 3, 4 und 5 bezeichnet sind, wobei zweite, parallel dazu verlaufendes Träger nicht gezeigt sind. Zwischen den Trägern 49; 50 ist weiterhin ein auf Rollen 7.1, 8.1 verschiebbarer linker Rahmen 9 angeordnet, welcher Teile der linken Druckeinheiten 2, 3, 4, 5 aufnimmt. Zischen den Trägern 9; 10 ist weiterhin ein auf Rollen 7.2, 8.2 verschiebbarer rechter Rahmen 10 angeordnet zur Aufnahme von Teilen der rechten Druckeinheiten 11, 12, 13, 14. Jede Druckeinheit 2 bis 5 und 11 bis 14 besteht jeweils aus einem Gummituchzylinder 16.2 bis 16.5 und 16.11 bis 16.14, welcher jeweils mit einem Formzylinder 17.2 bis 17.5 und 17.11 bis 17.14 zusammenarbeitet. In einem mittleren Teil 1, welcher zumindest auf dem unteren Träger 50 trägerfest angeordnet ist, ist eine entsprechende Anzahl aneinander an- und -abstellbarer Gummituchzylinderpaare 16.2 - 16.11; 16.3 - 16.12; 16.4 - 16.13; 16.5 - 16.14 angeordnet. Demzufolge sind die übereinanderangeordneten Brückendruckeinheiten 2, 11; 3, 12; 4, 13; 5, 14 jeweils pro Brückendruckeinheit 2, 11; 3, 12; 4, 13 oder 5, 14 zweimal trennbar, nämlich immer zwischen den Gummituch- und Formzylindern: 16.2 - 17.2; 16.11 - 17.11 für Brückendruckeinheit 2, 11 und 16.3 - 17.3; 16.12 - 17.12 für Brückendruckeinheit 3, 12 und 16.4 - 17.4; 16.13 - 17.13 für Brückendruckeinheit 4, 13 und 16.5 - 17.5; 16.14 - 17.4 für Brückendruckeinheit 5 - 14. Der jeweilige Formzylinder 17 erhält Feuchtmittel über ein insgesamt mit 18 bezeichnetes Feuchtwerk und Farbe über ein insgesamt mit 19 bezeichnetes Farbwerk zugeführt. Das Farbwerk 19 kann z. B. aus einer Farbwanne 21 mit einer Farbwalze 22 bestehen, (bezeichnet bei Druckeinheit 5 in Fig. 2) wobei die Farbwalze 22 ihre Druckfarbe mittels Farbauftragswalzen 23, 24 an jeden Formzylinder 17 überträgt. Statt zweier gleichgroßer Farbauftragswalzen 23, 24 kann auch nur eine kleinere oder größere Farbauftragswalze eingesetzt werden. Anstelle einer Farbwanne 21 sowie einer Farbwalze 22 kann z. B. auch eine Kammerrakel in Verbindung mit einer Rasterwalze (Aniloxwalze) verwendet werden. Es kann jedoch auch ein konventionelles Farbwerk eingesetzt werden. Jedes Feuchtwerk 18 kann als Sprühfeuchtwerk ausgebildet sein, welches aus einer bekannten Sprüheinrichtung 26, z. B. einer Leiste mit Sprühdüsen besteht, welche ihre Sprühstrahlen auf eine Feuchtmittelauftragswalze 27 richten. Diese Feuchtmittelauftragswalze 27 steht mit dem Formzylinder 17 in Verbindung (bei Druckeinheit 4 in Fig. 2 bezeichnet).

Die zwischen den horizontal verlaufenden Trägern 59, 50 übereinander angeordneten Druckeinheiten 2 bis 5 sowie 11 bis 14 sind jeweils mit ihrem Gummituchzylinder 16.2. 16.11; 16.3, 16.12; 16.4, 16.13; 16.5, 16.14 gegeneinander gerichtet angeordnet, so daß jeweils eine Papierbahn 28 oder 29 beidseitig bedruckt werden kann. Die möglichen Berührungsstellen der Gummituchzylinder 16 miteinander (abzüglich der Dicke der Papierbahn 28 oder 29) sind mit 31, 32, 33, 34 bezeichnet (Fig. 1), so daß die Druckeinheiten 2 mit 11, 3 mit 12, 4 mit 13 und 5 mit 14 jeweils eine Brückendruckeinheit 2, 11; 3, 12; 4, 13; 5, 14 bzw. eine Druckeinheit in Brückenbauweise miteinander bilden, welche jeweils so gestaltet ist, daß die Gummituchzylinder 16.2, 16.11; 16.3, 16.12; 16.4, 16.13; 16.5, 16.14 sich jeweils paarweise einander berührend (abzüglich der Dicke einer Papierbahn 28 bzw. 29) gegenüberliegend und seitengestellfest gelagert sind. Der zwischen den Trägern 49; 50 verschiebbare Rahmen 9 nimmt jeweils den Formzylinder 17.2, 17.3, 17.4, 17.5 sowie ein jeweils dazugehöriges Feuchtwerk 18 und ein jeweils dazugehöriges Farbwerk 19 auf. Der im Seitengestell 1 verschiebbare Rahmen 10 nimmt einen Formzylinder 17.11, 17.12, 17.13, 17.14 sowie ein jeweils dazugehöriges Feuchtwerk 18 und ein jeweils dazugehöriges Farbwerk 19 auf. Die Brückendruckeinheiten sind in ihrer Anordnung etwa symmetrisch, wenn man zwischen den Berührungsstellen 31 bis 34 der Gummituchzylinder 16.2 - 16.11; 16.3 - 16.12; 16.4 - 16.13 und 16.5 - 16.14 eine gedachte Gerade als Mittellinie zieht.

Der verschiebbare Rahmen 9, 10 ist jeweils mittels zweier doppelt wirkender Arbeitszylinder 36.1, 37.1 bzw. 36.2, 37.2, z. B. Hydraulikzylinder, betätigbar. Dabei ist der Arbeitszylinder 36.1, 36.2, 37.1, 37.2 seitengestellfest gelagert und das zylinderabgewandte Ende der Kolbenstange ist gelenkig mit dem verschiebbaren Rahmen 9 bzw. 10, jeweils an seiner Ober- bzw. Unterseite verbunden. Der Rahmen 9 und 10 weist jeweils an seiner Oberseite eine Führungsleiste 38 auf, welche in einer im Seitengestell 1 befindlichen und nach unten geöffneten Nut 39 geführt wird. Für eine gute Leichtgängigkeit der Führungsleiste 38 in der Nut 39 können die Flanken der Führungsleiste 38 Vertiefungen zur Aufnahme von Lagerkugeln aufweisen, die die Führungsleiste 38 gegen die Seitenwände der im Seitengestell 1 befindlichen Nut 39 abstützen. Zum Erzielen einer hohen Paßgenauigkeit beim Zurückfahren des verschiebbaren Rahmens 9 und 10 von der Ruhestellung (Fig. 2) in die Arbeitsstellung (Fig. 1) weist der Rahmen 9 bzw. 10 jeweils an seiner senkrechten verlaufenden Schließkante 41.1 bzw. 41.2 mehrere über die Schließkante 41.1; 41.2 hinausragende Zapfen 42.1, 42.2 bzw. 43.1, 43.2 auf, die in eine senkrecht verlaufende Schließkante 44.1 bzw. 44.2 des Rahmens 9 bzw. 10 befindliche Sacklochbohrungen 46.1, 46.2 bzw. 47.1, 47.2 eingreifen (nur in Fig. 2 dargestellt). In der Arbeitsstellung (Fig. 1) ist der verschiebbare Rahmen 9 bzw. 10 gegen ein unbeabsichtigtes Verschieben mittels einer mechanisch wirkenden und insgesamt mit 48.1 bzw. 48.2 bezeichneten Sperrvorrichtung gesichert (nur in Fig. 2 dargestellt). Die Sperrvorrichtung 48.1 bzw. 48.2 besteht aus einer rahmenfest gelagerten Gewindebuchse, welche beim Schließen des Rahmens 9, 10 mit einer mittelteilfest gelagerten Gewindespindel eine formschlüssige Verbindung bildet. Dabei wird die Gewindespindel mittels einer motorgetriebenen Gewindehülse in Richtung Mitelteil 1 bewegt.

Es ist möglich, während des Stillstandes der Druckmaschine die auf den Formzylindern 17 befindlichen Druckplatten mittels einer Bedienperson manuell zu wechseln (Fig. 2).

Weiterhin ist es möglich, die auf den Formzylinder 17.2 bis 17.5 und 17.11 bis 17.14 befindlichen Druckplatten mittels einer insgesamt mit 51 bezeichneten und jeweils jeder Druckeinheit 2 bis 5 und 11 bis 14 zugeordneten Druckplattenwechselvorrichtung zu wechseln. Diese Druckplattenwechselvorrichtung (nicht einzeln dargestellt) kann aus zwei in einem Abstand von mindestens einer Formzylinderbreite mittelteilfest bzw. rahmenfest angeordneten Linearführungen bestehen, auf welchen beide Enden eines Greiferbalkens geführt sind. Der Greiferbalken erstreckt sich in achsparaleller Richtung zum jeweiligen Formzylinder 17 und trägt eine Anzahl von Saugern, mittels welchen eine in Warteposition auf beidseitig rahmenfesten Auflageschienen befindliche Druckplatte aufnehmbar und mittels Bewegung des Greiferbalkens auf den Linearführungen mit seiner vorderseitigen Abkantung in einen nichtdargestellten Einhängeschlitz des jeweiligen Formzylinders 17 einhängbar ist. Die Druckplatte kann sowohl beidseitig in Einhängeschlitze eingespannt sein (bekannt z. B. durch DE-G 92 18 389.1) oder auch einseitig, wobei die Druckplatte 57 dann mittels nichtdargestellter, in der Mantelfläche des jeweiligen Formzylinders 17 eingearbeitete Magnete gehalten wird. Die Linearführungen können als Gewindespindeln ausgebildet sein, auf welchen der Greiferbalken mittels elektromotorisch in Umdrehung versetzter Gewindehülsen bewegt wird.

Eine Steuerung der Drehbewegung des Formzylinders und eine Synchronisierung des Druckplattenein- und -ausschubes ist aus der DE 39 40 796 C2 bekannt. Parallel zu den Auflageschienen und unterhalb derselben verläuft ein rahmenfestes und formzylinderbreites Ablageblech zur Aufnahme von nichtdargestellten vom Formzylinder abgenommenen Druckplatten. Statt des Ablagebleches können auch rahmenfeste Auflageschienen verwendet werden. Die Druckplattenwechselvorrichtung ist in Fig. 1 und 2 nur symbolisch angedeutet.

Bei dem erfindungsgemäßen Druckwerk ist es möglich, die in Fig. 1 und 2 gezeigten Formzylinder 17.2 bis 17.5 und 17.11 bis 17.14 sowie die dazugehörigen Gummituchzylinder 16.2 bis 16.5 und 16.11 bis 16.14 gegen solche mit größerem Durchmesser auszutauschen. Dies kann manuell durch Bedienpersonen erfolgen, die die vorgenannten Zylinder tauschen, wenn sich das Druckwerk im Ruhezustand (Fig. 2) befindet und zwischen dem stationären, senkrecht verlaufenden mittleren Teil 1, in welchem die Gummituchzylinder 16 gelagert sind und den verschiebbaren Rahmen 9, 10 ein Bediengang 52, 53 mit einer begehbaren Breite a, b entsteht.

Die vorgenannten Zylinder 16, 17 können jedoch auch mit einer insgesamt mit 54 bezeichneten Hebe- und Transporteinrichtung ausgetauscht werden, welche aus einem auf Schienen in den Bediengängen 52, 53 verfahrbaren Wagen 56 besteht, welcher auf einem Gestell 57 zur Aufnahme der Achszapfen der Zylinder 16, 17 zwei getrennt höhenverstellbare Hubeinrichtungen 58, 59 aufweist. Die Hubeinrichtungen 58, 59 besitzen jeweils drei waagerecht verlaufende Tragarme 61, 62, 63 zur Aufnahme der Achszapfen der Zylinder 16, 17 (die Tragarme der zweiten Hubeinrichtung 58 sind in Fig. 2 nicht dargestellt). Jeder Tragarm 61 bis 63 weist eine ausfahrbare, den Tragarm 61 bis 63 in horizontaler Richtung verlängernde Traverse 64 auf, auf welchen ein Zylinder, z. B. der Formzylinder 17.12 aus der Druckeinheit 12 (Fig. 2) austauschbar ist, z. B. gegen einen auf den Tragarmen 61, der Hebe- und Transporteinrichtung 54 befindlichen Formzylinder 66 größeren Durchmessers. Dabei sind die seitengestellfesten Zylinderlagerungen in bekannter Bauart ausgeführt, z. B. mit Walzenschlössern. Demzufolge können auch mit der Hebe- und Transporteinrichtung 54 nacheinander sämtliche Zylinder 16, 17 getauscht werden. Die Achszapfen der seitengestellfesten Gummituchzylinder 16.2 bis 16.5 und 16.11 bis 16.14 sind in nichtdargestellten verschiebbaren Lagereinheiten gelagert.

Um das Farbwerk 19 einer jeden Druckeinheit 2 bis 5 und 11 bis 14 dem vergrößerten Durchmesser des jeweiligen Formzylinders 17 anzupassen, kann das Farbwerk 19 auf einem in eine formzylinderferne Richtung in dem Rahmen 9; 10 mittels eines verschiebbaren Einschubs angeordnet sein, so wie dies in der DE-PS 22 34 089 für Platten-und Gummituchzylinder dargestellt ist. In gleicher Art kann auch das Feuchtwerk 18 verfahren, d. h. in eine formzylinderferne Richtung verschoben werden.

Da beim Austausch der Zylinder 16, 17 gegen solche mit größerem Durchmesser die verschiebbaren Rahmen 9, 10 mit ihren Schließkanten 44.1; 44.2 die Schließkanten 41.1 und 41.2 des vertikal verlaufenden Seitengestells 1 nicht mehr berühren, werden an den vorgenannten Schließkanten in der Höhe der Zapfen 42.1, 42.2; 43.1 43.2 Distanzstücke angeordnet, die die verschiebbaren Rahmen 9, 10 gegen das vertikal verlaufende Seitengestell 1 festlegen. Die Sperrvorrichtungen 48.1, 48.2 sind ebenfalls so bemessen, daß ein zwischen den Rahmen 9, 10 und dem vertikalen Seitengestell im Betriebszustand vorhandene Längsspalt überbrückt werden kann. Dieser Längsspalt kann gegen ein unbeabsichtigtes Berühren jeweils z. B. mittels einer Schiebetür abgedeckt werden.

Für den Fall, daß die Gummituchzylinder 16.2 bis 16.5 und 16.11 bis 16.14 oder nur einzelne davon mit einem endlosen Gummituch, einer bekannten Gummituchhülse bezogen werden sollen ("sleeve"), so können die vorgenannten Gummituchzylinder mittels der Hebe- und Transporteinrichtung 54 aus ihren Lagerungen entnommen und von einer auf der hinteren, zweiten Hubeinrichtung 58 (Fig. 2) befindlichen, auf einen Achszapfen wirkenden Klemmeinrichtung festgehalten werden (siehe DE 35 00 319 C2). Nach Absenken und ggf. Verschwenken der vorderen Hubeinrichtung 59 ist der volle Umfang eines Gummituchzylinders 17 zur Aufnahme eine neuen Gummituchhüle zugängig. Die Montage des Gummituchzylinders 17 erfolgt in umgekehrter Reihenfolge. In gleicher Weise kann ein Wechsel der Druckplatten einer oder mehrerer Formzylinder 16.2 bis 16.5 und 16.11 bis 16.11 bis 16.14 erfolgen für den Fall, daß statt herkömmlicher Druckplatten als Druckformen aufbereitete Aluminiumhülsen ("sleeves") verwendet werden.

Bein einem Austausch der Formzylinder 17 gegen größere müssen außerdem jeweils die Druckplattenwechselvorrichtungen 51 in der Art verstellt werden, daß diese mit ihrem zylindernahen Ende an dem nunmehr veränderten Durchmesser des Formzylinders 17 anliegen.

Als Formzylinder 17 bzw. Gummituchzylinder 16 können Zylinder in Leichtbauweise verwendet werden, so wie diese in der DE-G 93 18 285.6 beschrieben sind.

Es versteht sich von selbst, daß z. B. zweite Träger sowie ein zweiter verschiebbarer Rahmen zur Funktion des Druckwerkes ebenso benötigt wird, wie zweite Arbeitszylinder zum Verschieben der vorgenannten Rahmen, sowie dazugehörige Sperrvorrichtungen und dgl. mehr.

Die Gummituchzylinder 16 und Formzylinder 17 jeder Brückendruckeinheit 2, 11; 3, 12; 4, 13 oder 5, 14 können jeweils mit separaten abkuppelbaren Antriebsmotoren versehen sein (Fig. 7). Dadurch wird es möglich, daß ein abgekuppelter Formzylinder 17 während des Betriebs des Druckwerkes mit neuen Druckplatten versehen werden kann (Imprinter).

Eine Gesamtbauhöhe H des erfindungsgemäßen Druckwerkes mit vier Brückendruckeinheiten 2, 11; 3, 12; 4, 13 und 5, 14 kann zwischen dem Achtfachen und dem 15-fachen eines Durchmessers eines Formzylinders 17 liegen, wobei der Durchmesser auf das sogenannte "Berliner Format" bezogen ist. Demzufolge bezieht sich eine Bauhöhe h eines Druckwerkes 2, 3, 4, 5, 11, 12, 13 oder 14 auf das Zweifache bis zum 3,75-fachen eines Formzylinders 17 im "Berliner Format" (Fig. 12). Der Durchmesser eines Formzylinders 17 im "Berliner Format" beträgt etwa 300 Millimeter.

Anstelle der Feuchtwerke 18 sowie der Kurzfarbwerke 19 können auch modifizierte Feuchtwerke und konventionelle Farbwerke eingesetzt werden.
Dabei kann das konventionelle Farbwerk aus einem Farbkasten mit einem Farbduktor und einer Filmwalze bestehen, an welche sich zwei Farbübertragungswalzen ausschließen, denen Farbreibzylinder zwischengeschaltet sind. Der letztere der beiden Farbreibzylinder steht über zwei parallel zueinander angeordnete Farbauftragswalzen mit dem Formzylinder in Verbindung. Das modifizierte Feuchtwerk kann aus einem Sprühfeuchtwerk mit einem Feuchtreibzylinder und einer beigeordneten Glättwalze bestehen, wobei der Farbreibzylinder über die Feuchmittelauftragswalze 132 mit dem Formzylinder 17 in Verbindung steht.

Es ist auch möglich, den mittleren Teil 1 zwischen den Trägern 49, 50 verschiebbar anzuordnen (analog Rahmenteil 9; 10). Die erfindungsgemäße Mehrfarbenrollenrotationsdruckmaschine kann insbesondere bei nachfolgenden Druckverfahren eingesetzt werden: für konventionellen Offsetdruck und für Anilox-Offsetdruck, für indirekten Hochdruck sowie für wasserlosen Offsetdruck.

### Teileliste

- 1: Teil, mittlerer, trägerfest (49, 50)
- 2: Druckwerk, (1)
- 2: Druckwerk, (1)
- 3: Druckwerk, (1)
- 4: Druckwerk, (1)
- 5: Druckwerk, (1)
- 6: -
- 7.1: Rolle (9)
- 7.2: Rolle (10)
- 8.1: Rolle (9)
- 8.2: Rolle (10)
- 9: Rahmen, verschiebbar
- 10: Rahmen, verschiebbar
- 11: Druckwerk, (10)
- 12: Druckwerk, (10)
- 13: Druckwerk, (10)
- 14: Druckwerk, (10)
- 15: -
- 16.2: Gummituchzylinder (2)
- 16.3: Gummituchzylinder (3)
- 16.4: Gummituchzylinder (4)
- 16.5: Gummituchzylinder (5)
- 16.11: Gummituchzylinder (11)
- 16.12: Gummituchzylinder (12)
- 16.13: Gummituchzylinder (13)
- 16.14: Gummituchzylinder (14)
- 17.2: Formzylinder (2)
- 17.3: Formzylinder (3)
- 17.4: Formzylinder (4)
- 17.5: Formzylinder (5)
- 17.11: Formzylinder (11)
- 17.12: Formzylinder (12)
- 17.13: Formzylinder (13)
- 17.14: Formzylinder (14)
- 18: Feuchtwerk
- 19: Farbwerk
- 20: -
- 21: Farbwanne (19)
- 22: Farbwalze (19)
- 23: Farbauftragswalze (19)
- 24: Farbauftragswalze (19)
- 25: -
- 26: Sprüheinrichtung (18)
- 27: Feuchtmittelauftragswalze (18)
- 28: Papierbahn
- 29: Papierbahn
- 30: -
- 31: Berührungsstelle (16, 16)
- 32: Berührungsstelle (16, 16)
- 33: Berührungsstelle (16, 16)
- 34: Berührungsstelle (16, 16)
- 35: -
- 36.1: Arbeitszylinder (9)
- 36.2: Arbeitszylinder (10)
- 37.1: Arbeitszylinder (9)
- 37.2: Arbeitszylinder (10)
- 38: Führungsleiste (9)
- 39: Nut (1)
- 40: -
- 41.1: Schließkante (1)
- 41.2: Schließkante (1)
- 42.1: Zapfen (1)
- 42.2: Zapfen (1)
- 43.1: Zapfen (1)
- 43.2: Zapfen (1)
- 44.1: Schließkante (9)
- 44.2: Schließkante (10)
- 45: -
- 46.1: Sacklochbohrung (9)
- 46.2: Sacklochbohrung (9)
- 47.1: Sacklochbohrung (9)
- 47.2: Sacklochbohrung (10)
- 48.1: Sperrvorrichtung (9)
- 48.2: Sperrvorrichtung
- 49: Träger, oberer
- 50: Träger, unterer
- 51: Druckplattenwechselvorrichtung
- 52: Bediengang (9, 1)
- 53: Bediengang (10, 1)
- 54: Hebe- und Transporteinrichtung (16, 17)
- 55: -
- 56: Wagen (54)
- 57: Gestell (54)
- 58: Hubeinrichtung (56)
- 59: Hubeinrichtung (56)
- 60: -
- 61: Tragarm (59)
- 62: Tragarm (59)
- 63: Tragarm (59)
- 64: Traverse (62)
- 65: -
- 66: Formzylinder
- a: Abstand (9; 1)
- b: Abstand (10; 1)

## Patentansprüche

1. Druckwerk für mehrfarbigen Schön- und Widerdruck für eine Rollenrotationsdruckmaschine, bei dem zwei Druckeinheiten in sogenannter Brückenbauweise als Brückeneinheiten mit je zwei Farbwerken, je zwei Formzylindern und je zwei Gummituchzylindern ausgeführt sind, wobei die Gummituchzylinder gegeneinander gerichtet sind und mehrere Brückeneinheiten übereinander angeordnet sind, dadurch gekennzeichnet, daß die übereinander angeordneten Brückeneinheiten (2, 11; 3, 12; 4, 13; 5, 14) in drei Teile (9; 1; 10) trennbar sind, in einen linken Rahmenteil (9) zur Aufnahme von linken Farbwerken (19) mit dazugehörigen Formzylindern (17.2 bis 17.5), in einen rechten Rahmenteil (10) zur Aufnahme von rechten Farbwerken (19) mit dazugehörigen Formzylindern (17.11 bis 17.14) sowie in einen mit einem unteren Träger (50) trägerfest verbundenen mittleren Teil (1) zur Aufnahme einer entsprechenden Anzahl (16.2 bis 16.5; 16.11 bis 16.14) von aneinander anund -abstellbaren Gummituchzylinderpaaren (16.2 - 16.11; 16.3 - 16.12; 16.4 - 16.13; 16.5 - 16.14), daß der linke sowie der rechte Rahmenteil (9; 10) in einen horizontalen Abstand (a; b) zum mittleren Teil (1) bringbar ist.

2. Druckwerk nach Anspruch 1, dadurch gekennzeichnet, daß das der linke und rechte Rahmenteil (9; 10) im Betriebszustand mit dem mittleren Teil (1) verriegelbar (48) ist.

3. Druckwerk nach Anspruch 1 und 2, dadurch gekennzeichnet, daß jeder Druckeinheit (2 bis 5; 11 bis 14) ein Feuchtwerk (18) zugeordnet ist.

4. Druckwerk nach Anspruch 1 bis 3, dadurch gekennzeichnet, daß jedes Farbwerk (19) rahmenfest auf einem Einschub verschiebbar angeordnet ist.

5. Druckwerk nach Anspruch 1 bis 4, dadurch gekennzeichnet, daß jedes Feuchtwerk (18) rahmenfest auf einem Einschub verschiebbar angeordnet ist.

6. Druckwerk nach Anspruch 1 bis 5, dadurch gekennzeichnet, daß jeder Gummituchzylinder (16.2 bis 16.5; 16.11 bis 16.14) im Seitengestell (1) durchmesserveränderbar gelagert ist.

7. Druckwerk nach Anspruch 1 bis 6, dadurch gekennzeichnet, daß jeder Formzylinder (17.2 bis 17.5; 17.11 bis 17.14) im verschiebbaren Rahmen (9; 10) durchmesserveränderbar gelagert ist.

8. Druckwerk nach Anspruch 1 bis 7, dadurch gekennzeichnet, daß jedes Farbwerk (19) als Anilox-Kurzfarbwerk (19) ausgebildet ist.

9. Druckwerk nach Anspruch 1 bis 7, dadurch gekennzeichnet, daß jedes Farbwerk (19) als konventionelles Farbwerk ausgebildet ist.

10. Druckwerk nach Anspruch 1 bis 9, dadurch gekennzeichnet, daß der Abstand (a; b) des linken Rahmenteils (9) sowie des rechten Rahmenteils (10) im Ruhezustand des Druckwerkes so bemessen ist, daß eine Begehbarkeit ermöglicht ist.

11. Druckwerk nach Anspruch 1, dadurch gekennzeichnet, daß die Gummituchzylinder (16.2 bis 16.5; 16.11 bis 16.14) im mittleren Teil (1) verschiebbar angeordnet sind.

## Claims

1. A printing system for multicolour sheet-work for a web-fed rotary printing machine, in which two printing units are constructed in a so-called bridge design as bridge units each having two inking systems, two form cylinders and two blanket cylinders, the blanket cylinders being directed towards one another and a plurality of bridge units being arranged above one another, characterized in that the bridge units (2, 11; 3, 12; 4, 13; 5, 14) arranged above one another may be divided into three parts (9; 1; 10); into a left-hand frame part (9) for receiving left-hand inking systems (19) with associated form cylinders (17.2 to 17.5), into a right-hand frame part (10) for receiving right-hand inking systems (19) with associated form cylinders (17.11 to 17.14), and into a central part (1), which is connected to a lower support (50) such that it is secured to the support, for receiving a corresponding number (16.2 to 16.5; 16.11 to 16.14) of blanket cylinder pairs (16.2 - 16.11; 16.3 - 16.12; 16.4 - 16.13; 16.5 - 16.14) which may be set against and moved away from one another, and in that the left-hand and the right-hand frame part (9; 10) may be brought into a horizontal spacing (a; b) with respect to the central part (1).

2. A printing system according to Claim 1, characterized in that the left-hand and right-hand frame part (9; 10) may be locked (48) to the central part (1) in the operating condition.

3. A printing system according to Claims 1 and 2, characterized in that a damping system (18) is associated with each printing unit (2 to 5; 11 to 14).

4. A printing system according to Claims 1 to 3, characterized in that each inking system (19) is displaceably arranged on a withdrawable part such that it is secured to the frame.

5. A printing system according to Claims 1 to 4, characterized in that each damping system (18) is displaceably arranged on a withdrawable part such that it is secured to the frame.

6. A printing system according to Claims 1 to 5, characterized in that each blanket cylinder (16.2 to 16.5; 16.11 to 16.14) is mounted in the side frame (1) such that its diameter may be altered.

7. A printing system according to Claims 1 to 6, characterized in that each form cylinder (17.2 to 17.5; 17.11 to 17.14) is mounted in the displaceable frame (9; 10) such that its diameter may be altered.

8. A printing system according to Claims 1 to 7, characterized in that each inking system (19) is constructed as an anilox short inking system (19).

9. A printing system according to Claims 1 to 7, characterized in that each inking system (19) is constructed as a conventional inking system.

10. A printing system according to Claims 1 to 9, characterized in that, in the rest condition of the printing system, the spacing (a; b) of the left-hand frame part (9) and of the righthand frame part (10) is dimensioned to enable walk-in accessibility.

11. A printing system according to Claim 1, characterized in that the blanket cylinders (16.2 to 16.5; 16.11 to 16.14) are displaceably arranged in the central part (1).

## Revendications

1. Groupe imprimant pour une rotative à bobines pour impression en couleurs en vue d'une impression recto-verso, selon lequel deux unités d'impression sont mises en oeuvre en une construction dite en pont comme unités en pont avec à chaque fois deux mécanismes d'encrage, deux cylindres porte-plaques et deux cylindres porte-blanchets, les cylindres porte-blanchets étant dirigés l'un contre l'autre et plusieurs unités en pont étant superposées, caractérisé en ce que les unités en pont superposées (2, 11 ; 3, 12 ; 4, 13 ; 5, 14) peuvent être séparées en trois parties (9 ; 1 ; 10), à savoir une partie de châssis gauche (9) destinée à loger des mécanismes d'encrage gauches (19) avec des cylindres porte-plaques associés (17.2 à 17.5), une partie de châssis droite (10) destinée à loger des mécanismes d'encrage droits (19) avec des cylindres porte-plaques associés (17.11 à 17.14) ainsi qu'une partie centrale (1) fixée à un support bas (50) et destinée à loger un nombre correspondant (16.2 à 16.5 ; 16.11 à 16.14) de paires de cylindres porte-blanchets montables et démontables (16.2 - 16.11, 16.3 - 16.12, 16.4 - 16.13, 16.5 - 16.14) et les parties gauche et droite de châssis (9 ; 10) peuvent être mises à une certaine distance horizontale (a ; b) de la partie centrale (1).

2. Groupe imprimant selon la revendication 1, caractérisé en ce que les parties gauche et droite de châssis (9 ; 10) sont fixées (48) à la partie centrale (1) dans l'état de fonctionnement.

3. Groupe imprimant selon la revendication 1 ou 2, caractérisé en ce qu'un mécanisme de mouillage (18) est associé à chaque unité d'impression (2 à 5 ; 11 à 14).

4. Groupe imprimant selon la revendication 1 à 3, caractérisé en ce que chaque mécanisme d'encrage (19) est agencé, solidaire du châssis, mobile sur un tiroir.

5. Groupe imprimant selon la revendication 1 à 4, caractérisé en ce que chaque mécanisme de mouillage (18) est agencé, solidaire du châssis, mobile sur un tiroir.

6. Groupe imprimant selon la revendication 1 à 5, caractérisé en ce que chaque cylindre porte-blanchet (16.2 à 16.5 ; 16.11 à 16.14) est logé dans le bâti latéral (1) de manière à pouvoir changer de diamètre de cylindre.

7. Groupe imprimant selon la revendication 1 à 6, caractérisé en ce que chaque cylindre porte-plaque (17.2 à 17.5 ; 17.11 à 17.14) est logé dans le châssis mobile (9 ; 10) de manière à pouvoir changer de diamètre de cylindre.

8. Groupe imprimant selon la revendication 1 à 7, caractérisé en ce que chaque mécanisme d'encrage (19) est construit comme un mécanisme d'encrage court de type anilox (19).

9. Groupe imprimant selon la revendication 1 à 7, caractérisé en ce que chaque mécanisme d'encrage (19) est construit comme un mécanisme d'encrage classique.

10. Groupe imprimant selon la revendication 1 à 9, caractérisé en ce que l'écartement (a ; b) de la partie de châssis gauche (9) comme de la partie de châssis droite (10) dans l'état d'arrêt du groupe imprimant est d'une dimension telle que l'espace est praticable.

11. Groupe imprimant selon la revendication 1, caractérisé en ce que les cylindres porte-blanchets (16.2 à 16.5 ; 16.11 à 16.14) sont agencés mobiles dans la partie centrale (1).
